# EUROPÄISCHE PATENTSCHRIFT

(11) **EP 3 922 931 B1**
(45) Veröffentlichungstag und Bekanntmachung des Hinweises auf die Patenterteilung: **10.04.2024**
(21) Anmeldenummer: 21177574.7
(22) Anmeldetag: 03.06.2021
(51) Int. Cl.: F25B 49/02, F25B 40/00

(54) **KOMPRESSIONSKÄLTEANLAGE UND VERFAHREN ZUM BETRIEB SELBIGER**
COMPRESSION COOLING SYSTEM AND METHOD FOR OPERATING THE SAME
INSTALLATION DE RÉFRIGÉRATION À COMPRESSION ET PROCÉDÉ DE FONCTIONNEMENT DE CELLE-CI

(30) Priorität: 09.06.2020 DE 102020115274
(43) Veröffentlichungstag der Anmeldung: 15.12.2021
(73) Patentinhaber: Stiebel Eltron GmbH & Co. KG, 37603 Holzminden (DE)
(72) Erfinder: Herrs, Martin, 37671 Höxter (DE)

(56) Entgegenhaltungen:
- EP-A1- 1 014 013
- EP-A1- 1 026 459
- DE-T5-112016 005 264

## Beschreibung

Die Erfindung betrifft ein Verfahren zum Betrieb einer Kompressionskälteanlage sowie eine zugehörige Kompressionskälteanlage mit einem Kältemittel, einem Verdampfer, einem Verdichter, einem Verflüssiger, einem internen Wärmeübertrager, einem Drosselorgan und einer Steuereinheit.

Derartige Kompressionskälteanlagen, beispielsweise in Form von Wärmepumpen, mit einem Dampfkompressionssystem in welchem ein gasförmiges Kältemittel von einem mittels der Steuereinheit, die beispielsweise einen Regler aufweist, gesteuerten Verdichter von einem Niederdruck auf einen Hochdruck verdichtet wird, sind bekannt.

Das Kältemittel wird durch den Verflüssiger getrieben, in dem es eine Heizwärme an ein in einem Wärmesenkensystem befindliches Heizmedium abgibt. Eine innere Wärme wird in einem inneren Wärmeübertrager, beispielsweise in Form eines Rekuperators, zwischen dem unter dem Hochdruck vom Verflüssiger zum Expansionsventil strömenden Kältemittel und dem vom Verdampfer zum Verdichter unter dem Niederdruck strömende Kältemittel übertragen.

Das Kältemittel wird weiter in einer Hochdruckströmungsrichtung zu einem vom Regler gesteuerten Expansionsventil geführt, in dem das Kältemittel vom Hochdruck auf den Niederdruck abhängig von einem Regelwert entspannt wird. Das auf dem Niederdruck befindliche Kältemittel verdampft in dem Verdampfer bei Aufnahme von Quellwärme.

In Dokument EP 1 014 013 A1 wird ein Kältekreislauf mit Dampfverdichtung offenbart, wobei in einem Kältekreislauf vom Dampfkompressionstyp, der Kohlendioxid als Kältemittel verwendet, ein Überhitzungssteuerventil zwischen einem Verdampfer und einem internen Wärmetauscher angeschlossen ist, wobei das Überhitzungssteuerventil zum Einstellen der Strömungsrate eines dem Verdampfer zugeführten Flüssigphasenteils des Kältemittels in Übereinstimmung mit einem Steuersignal dient, um einen Überhitzungsgrad eines einem Kompressor zugeführten Gasphasenteils des Kältemittels beizubehalten. Thermistoren erfassen Temperaturen des Gasphasenteils und eines verdampften Teils des Kältemittels, der aus dem Verdampfer ausströmt, um ein erstes bzw. ein zweites Temperatursignal zu erzeugen. Ein Temperatur-/Drucksensor erfasst einen Zustand eines abgestrahlten Teils des Kältemittels, der aus einem Kühler geströmt ist, um einen Kältemittelzustandswert zu erzeugen. Ein Wählerwählt als ein ausgewähltes Signal eines der ersten und zweiten Temperatursignale in Übereinstimmung mit dem Kühlmittelzustandswert aus, um das ausgewählte Signal als das Steuersignal an das Überhitzungssteuerventil zu liefern.

Dokument EP 1 026 459 A1 offenbart ein Kühlsystem vom Dampfkompressionstyp, das einen ersten Kältemitteltemperaturdetektor umfasst, der an einem Rohr angebracht ist, um die Temperatur des Kältemittels an der Seite eines Auslasses eines Verdampfers zu erfassen. Ein zweiter Kältemitteltemperaturdetektor ist an einem Rohr angebracht, um die Temperatur des Kältemittels an der Seite eines Einlasses eines Kompressors zu erfassen. Eine Umschaltsteuerung ist mit dem ersten und dem zweiten Kühlmitteltemperaturdetektor und einem Überhitzungssteuerventil verbunden und ändert/wählt eines der Kühlmitteltemperaturerfassungswertsignale von dem ersten und dem zweiten Kühlmitteltemperaturdetektor nach vorgegebenen Bedingungen aus. Ein Überhitzungssteuerventil stellt die Strömungsrate des in den Verdampfer strömenden Kältemittels so ein, dass die Kältemittelüberhitzung auf der Seite des Einlasses des Kompressors einen vorbestimmten Wert erreicht.

Aus DE 11 2016 005264 T5 ist bekannt, einen Kältekreislauf einer Klimaanlage für Fahrzeuge, der einen internen Wärmetauscher aufweist, vorzusehen, der es ermöglicht, ohne zusätzliche Komponenten eine Verschlechterung der Leistungszahl zu unterdrücken. Der Kältekreislauf umfasst einen Kältemittelkreislauf, der einen Verdichter, einen Verflüssiger, ein elektronisch gesteuertes Expansionsventil und einen Verdampfer einschließt, einen internen Wärmetauscher, einen Drucksensor, der den Druck eines Kältemittels zwischen dem Verflüssiger und dem internen Wärmetauscher erkennt, einen ersten Temperatursensor, der die Temperatur des Verdampfers erkennt, oder einen zweiten Temperatursensor, der einen Messpunkt zwischen dem Verdampfer und dem internen Wärmetauscher hat, und einen Ventilöffnungsregler, wobei der Ventilöffnungsregler als Überhitzungsgrad den Wert eines berechneten Überhitzungsgrads verwendet, der anhand von Parametern wie dem Erkennungswert des Drucksensors und dem Erkennungswert des ersten Temperatursensors oder des zweiten Temperatursensors berechnet wird.

Aus DE 101 59 892 A1 ist bei einer Kältemaschine bekannt, insbesondere bei einer Wärmepumpe, einen Rekuperator zu verwenden, womit bei niedrigen Außentemperaturen die Heizleistung auf baulich einfache Weise erhöht werden soll. Hierfür ist der Rekuperator derart dimensioniert, dass er bei niedrigen Verdampfungstemperaturen wenigstens etwa 15% der Heizleistung der Wärmepumpe vom flüssigen Kältemittel auf das gasförmige Kältemittel überträgt. Ein Einspritzventil spritzt flüssiges Kältemittel in den Verdichter, so dass die Verdichtungsendtemperatur unter 120 °C bleibt.

Eine Wärmepumpenanlage mit einem Kältemittelkreislauf ist aus DE 10 2005 061 480 B3 bekannt. Sie ist mit einem Verdichter, einem ersten Wärmeübertrager, einem Drosselorgan, einem Verdampfer und einer 4-2-Wegeventileinheit zum Umschalten zwischen einer ersten (Heizen) und einer zweiten Betriebsart (Kühlen) ausgestattet. Eine Strömungsrichtung des in dem Kältemittelkreislauf befindlichen Kältemittels kann derart umgeschaltet werden kann, dass der erste Wärmeübertrager in der ersten Betriebsart zum Verflüssigen des Kältemittels, und in der zweiten Betriebsart zum Verdampfen des Kältemittels dient, und der zweite Wärmeübertrager in der ersten Betriebsart zum Verdampfen des Kältemittels und in der zweiten Betriebsart zum Verflüssigen des Kältemittels dient, wobei der erste Wärmeübertrager im Kältemittelkreislauf so verschaltet ist, dass er in den beiden Betriebsarten Heizen und Kühlen als Gegenstrom-Wärmeübertrager arbeitet.

Die Regelung der Kompressionskälteanlage muss verschiedene Anforderungen erfüllen, so wird beispielsweise gefordert, dass eine Leistungszahl möglichst hoch ist, um einen möglichst energieeffizienten Betrieb zu erlauben. Zentral ist aber auch, dass die Betriebsgrenzen der Komponenten eingehalten werden.

In diesem Zusammenhang ist insbesondere der Verdichter hervorzuheben, der wie ausgeführt das gasförmige Kältemittel von Niederdruck (ND) auf Hochdruck (HD) verdichtet. Es ist bekannt, zur Leistungsoptimierung Verdichter vorzusehen, die den Betrieb mit unterschiedlichen Drehzahlen ermöglichen. Die Hersteller von derartigen, drehzahlvariablen Verdichtern schreiben neben anderen Betriebsgrenzen beispielsweise vor, dass in Abhängigkeit der Drehzahl sowohl Obergrenzen als auch Untergrenzen für den Niederdruck (ND) und den Hochdruck (HD) einzuhalten sein. Werden die Grenzen entweder auf der Niederdruckseite oder auf der Hochdruckseite überschritten, muss der Betrieb des Verdichters im ungünstigsten Fall abgeschaltet werden.

Viele Verdichter sind ungeeignet, am Verdichtereintritt gesättigten Dampf anzusaugen, deshalb schreiben viele Verdichterherstellervor, eine Mindestüberhitzung des Kältemittels am Verdichtereintritt sicherzustellen, beispielsweise eine Mindestüberhitzung von 2 Kelvin (K), wobei ebenfalls bei Kältemitteln mit einem Temperaturglide eine Mindestüberhitzung einzuhalten ist.

Werden Anforderung bezüglich einer Mindestüberhitzung nicht eingehalten, kann ein erhöhter Verdichterverschleiß durch mangelnde Schmierung der Kompressionskomponenten oder Schäden durch Kavitation durch Nachverdampfung im Verdichter zur Folge haben.

Bei Kältekreisen mit internem Wärmeübertrager, beispielsweise in Form eines Rekuperators, ist es bekannt, eine Verdampferaustrittsüberhitzung als Hilfsregelgröße für die Regelung der Verdichtereintrittsüberhitzung heranzuziehen. Im Vergleich der beiden Überhitzungswerte reagiert die Verdampferaustrittsüberhitzung wesentlich schneller und ermöglicht so, Schwingungen des Kältekreises möglichst gering zu halten.

Die Taupunkttemperatur des Kältemittels ist druckabhängig und kann in Form von Kennlinien, genannt Nassdampfkennlinie, tabelliert oder berechnet werden. Zur Regelung der Verdampferaustrittsüberhitzung kann daher ein Niederdruck im Verdampfer beispielsweise durch Einstellen eines Öffnungsgrades eines Drosselorgans eingeregelt werden.

Hierbei hat sich allerdings herausgestellt, dass beispielsweise Toleranzen der Nassdampfkennlinien, das heißt des Verlaufes der druckabhängigen Taupunkttemperatur, die zur Regelung der Verdampferaustrittsüberhitzung basierend auf einer Steuerung eines Öffnungsgrades einer Druckverringerungseinheit wie eines Expansionsventils verwendet wird, vorliegen können, die eine zuverlässige Regelung der Verdichtereintrittsüberhitzung erschweren.

Vor diesem Hintergrund ist es eine Aufgabe der vorliegenden Erfindung, ein Regelverfahren für die eingangs genannte Kompressionskälteanlage vorzuschlagen, mit welchem die Regelung der Verdichtereintrittsüberhitzung verbessert wird.

Gelöst wir die Aufgabe durch die Verfahrensmerkmale des Anspruchs 1 sowie die Vorrichtungsmerkmale des Anspruchs 6.

Ein Regelwert wird in einer Inbetriebnahmephase des Dampfkompressionssystems abhängig von einer Regelabweichung einer Verdampferaustrittsüberhitzung beeinflusst, womit das Expansionsventil geregelt wird. Der Regelwert wird weiterhin nach der Inbetriebnahmephase, während eines eingefahrenen Betriebszustands des Dampfkompressionssystems, abhängig von einer Verdichtereintrittsüberhitzung bestimmt wird und das Expansionsventil wird nach der Inbetriebnahmephase abhängig von der ermittelten Verdampferaustrittsüberhitzung und der Verdichtereintrittsüberhitzung geregelt.

Eine Regelgröße der Verdampferaustrittsüberhitzung wird berechnet. Mit einem Zielwert für eine Verdampferaustrittsüberhitzung wird eine Regelabweichung Verdampferaustrittsüberhitzung berechnet. Eine Regelgröße Verdichtereintrittsüberhitzung wird berechnet. Mit einem Zielwert für eine Verdichtereintrittsüberhitzung wird eine Regelabweichung Verdichtereintrittsüberhitzung berechnet. Der Regelwert R wird aus einem gewichteten Einfluss der Regelabweichung Verdampferaustrittsüberhitzung und einem gewichteten Einfluss der Regelabweichung Verdichtereintrittsüberhitzung berechnet. Das Expansionsventil wird mit dem Regelwert geregelt.

Demnach kann bei Kältekreisen mit internem Wärmeübertrager zwischen dem Kältemittelpfad für unterkühltes Kältemittel nach Austritt aus dem wärmesenkenseitigen Wärmeübertrager und dem Kältemittelpfad nach Austritt aus dem wärmequellenseitigen Wärmeübertrager und dem Verdichtereintritt, zur Regelung der Überhitzung des Kältemittels anteilig die Verdichtereintrittsüberhitzung als auch anteilig die Verdampferaustrittsüberhitzung einbezogen werden.

Diese Methode ermöglicht eine schnellere regeltechnische Reaktion auf Arbeitspunktänderungen des Kältekreises, weil die Reaktion der Verdampferaustrittsüberhitzung auf Störgrößen wie Betriebsart-/Betriebspunktänderungen kältekreisarbeitspunktabhängig bis zu 10 mal schneller erfolgt als die Reaktion der Verdichtereintrittsüberhitzung.

Deshalb wird die Regelabweichung der Verdampferausgangsüberhitzung anteilig meist stärker in die Regelung einbezogen als die Regelabweichung der Verdichtereintrittsüberhitzung, um die Gesamtreaktionszeit der Regelung zu optimieren.

Zur Erzielung eines möglichst hohen kältekreistechnischen Wirkungsgrades ist es ein Ziel, am Verdampferausgang eine möglichst niedrige Überhitzung auszuregeln und die Überhitzung des Kältemittels möglichst vollständig in den internen Wärmeübertrager zu verlagern.

Somit wird der Sollwert für Verdampferausgangsüberhitzung immer in etwa in der Nähe von 0 Kelvin bezogen auf die Taulinie des Kältemittels eingestellt werden.

Allerdings ist es bei anteiliger Einbeziehung der Verdampferausgangsüberhitzung erforderlich, den jeweiligen auszuregelnden Sollwert für Verdampferausgangsüberhitzung modellbasiert möglichst an den jeweiligen auszuregelnden Sollwert für Verdichtereingangsüberhitzung anzupassen.

Abweichungen der Messgröße des Istwertes für Verdampferausgangsüberhitzung ergeben sich aber durch
- Toleranzen bei der Erfassung der Verdampferaustrittstemperatur,
- Toleranzen bei der Erfassung des Verdampfungsdruckes und der daraus erfolgenden Berechnung der Verdampfungstemperatur,
- Toleranzen bei der modellbasierten Berechnung des Druckabfalls zwischen Messstelle am Verdichtereingang und Referenzort am Verdampferausgang,
- Mischungsverhältnisabweichungen der Zusammensetzung des Kältemittels bei Kältemitteln mit Temperaturgleit.

Erfindungsgemäß wird nun ein Verfahren zur adaptiven Kompensation der bei jeder Wärmepumpe individuellen aber meist systematisch bedingten Toleranzen vorgeschlagen. Gemeint ist, dass die Toleranzen durch beispielsweise Bauteiltoleranzen hervorgerufen werden, die bei jeder Wärmepumpe zwar individuell sind, sich aber im Allgemeinen nicht täglich ändern.

Erfindungsgemäß wird eine Lösung vorgeschlagen, die Sollwerte für Verdampferausgangsüberhitzung und Sollwert für Verdampferausgangsüberhitzung so auszulegen, dass im eingeschwungenen Zustand der Überhitzungsregelung sowohl die Regelabweichung für die Verdampferausgangsüberhitzung als auch die Regelabweichung für die Verdichtereintrittsüberhitzung gleichermaßen Null sind.

Demnach wird in einem Aspekt der Erfindung vorgeschlagen, dass das Verfahren zum Regeln der Kompressionskälteanlage die folgenden Schritte enthält: Bestimmen eines Zielwertes der Verdampferaustrittsüberhitzung und eines Zielwertes der Verdichtereintrittsüberhitzung, Berechnen eines Korrekturwertes basierend auf einer Regelabweichung der Verdichtereintrittsüberhitzung zu dem Zielwert der Verdichtereintrittsüberhitzung, Korrigieren des Zielwertes der Verdampferaustrittsüberhitzung mit dem berechneten Korrekturwert, Berechnen eines Regelwertes nach einer Inbetriebnahmephase der Kompressionskälteanlage abhängig von dem Zielwert der Verdampferaustrittsüberhitzung und dem Zielwert der Verdichtereintrittsüberhitzung, und Regeln des Expansionsventils auf Basis des Regelwertes.

Durch den Korrekturwert, mit dem der Zielwert der Verdampferaustrittsüberhitzung korrigiert wird, kann das erfindungsgemäße Verfahren auf Toleranzen der Nassdampfkennlinie reagieren und die Kompressionskälteanlage präziser regeln.

Toleranzen der Nassdampfkennlinie entstehen beispielsweise regelmäßig durch eine Entmischung von Kältemittelkomponenten bereits bei einem Befüllen der Kompressionskälteanlage in einem Fall, in dem ein aus mehreren Kältemitteln zusammengesetztes Kältemittel verwendet wird. Beispielsweise kann ein als R454C bekanntes Kältemittel, das üblicherweise eine Mischung aus 21,5% R32 und 78,5% R1235yf ist, verwendet werden.

Werden Kompressionskälteanlagen mit dem Kältemittel beispielsweise aus einem bereitgestellten Kältemittelbehälter befüllt, so ergibt sich bereits durch die Schwerkraft während des Befüllvorgangs eine Entmischung, die zu einer Abweichung der Zusammensetzung des Kältemittelgemisches in der Kompressionskälteanlage von der Zusammensetzung in dem Vorratsbehälter des Kältemittels führt. Anders ausgedrückt, auch wenn in einem Herstellungsprozess alle Kompressionskälteanlagen aus demselben Vorratsbehälter befüllt werden, stellen sich zwischen den Kompressionskälteanlagen unterschiedliche Mischungsverhältnisse der Kältemittelkomponenten ein. Diese Abweichungen der Anteile der Kältemittelkomponenten können bei einer Überhitzungsregelung bereits signifikante Auswirkungen auf die Nassdampfkennlinie haben, die mit dem erfindungsgemäßen Verfahren korrigiert werden.

Vorzugsweise wird der Korrekturwert proportional zu einem Zeitintegral der Regelabweichung der Verdichtereintrittsüberhitzung zu dem Zielwert der Verdichtereintrittsüberhitzung berechnet.

Vorzugsweise wird der Korrekturwert in diskreten Zeitschritten um einen proportionalen Anteil der Regelabweichung der Verdichtereintrittsüberhitzung korrigiert.

Vorzugsweise wird der Korrekturwert auf einen zulässigen Wertebereich begrenzt. Vorzugsweise wird der Zielwert der Verdampferaustrittsüberhitzung durch Addition des berechneten Korrekturwertes korrigiert.

Vorzugsweise weist das Kältemittel einen Temperaturglide auf, wobei das Kältemittel insbesondere R454C aufweist oder daraus besteht, und wobei die Kompressionskälteanlage insbesondere einem internen Wärmeübertrager zur Übertragung von Wärmeenergie des Kältemittels vor Eintritt in das Drosselorgan an das Kältemittel vor Eintritt in den Verdichter enthält. Dies ist insbesondere deshalb einschlägig, da bei Kältekreisen mit R454C leistungsstarke interne Wärmeübertrager zum Einsatz kommen.

Die Aufgabe wird erfindungsgemäß ferner durch eine Kompressionskälteanlage sowie eine Wärmepumpe mit einer erfindungsgemäßen Kompressionskälteanlage gelöst.

Die erfindungsgemäße Kompressionskälteanlage eignet sich unabhängig von der Art der Wärmepumpe, beispielsweise Luft-/Wasser-, Sole-/Wasser-Wärmepumpen, und unabhängig von dem Ort der Aufstellung.

Weitere Vorteile und Ausgestaltungen werden nachfolgend unter Bezugnahme auf die Figuren erläutert. Hierbei zeigen:
- Fig. 1: Wärmepumpe 100 mit einem Dampfkompressionskreislauf 200
- Fig. 2: log p / h - Diagramm des Dampfkompressionsprozesses mit Rekuperator 250
- Fig. 3: schematisch und exemplarisch Nassdampfkennlinien verschiedener Kältemittelmischungen und
- Fig. 4: schematisch und exemplarisch eine Adaption eines Verdampferausgangsüberhitzungssollwertes

Fig. 1 zeigt schematisch und exemplarisch eine Wärmepumpe 100. Die Wärmepumpe 100 besteht im Wesentlichen aus einem eine Kompressionskälteanlage bildenden Dampfkompressionssystem 200, welches folgende Komponenten enthält:
- Einen Verdichter 210 zum Verdichten des überhitzten Kältemittels,
- einen Verflüssiger 220, mit einem kältemittelseitigem Verflüssigereintritt 221 und einem Verflüssigeraustritt 222 zur Übertragung von Wärmeenergie Q_{H} aus dem Dampfkompressionssystem 200 an ein Heizmedium eines Heizsystems 400, mit einem Heizmediumeintritt 401, einem Heizmediumaustritt 402 und einer Heizmediumpumpe 410, zu einer Gebäudeheizung oder ein System zur Warmwassererhitzung,
- vorteilhaft einen Kältemittelsammler 260, welcher als Kältemittelreservoir zum Ausgleich von betriebsbedingungsabhängig unterschiedlich hohen Kältemittelmengenbedarfen verwendet wird,
- ein als Expansionsventil ausgebildetes Drosselorgan 230 zum Expandieren des Kältemittels,
- einen Verdampfer 240, mit einem Verdampfereinlass 241, zur Übertragung von Quellenenergie Q_{Q} aus einem Wärmequellensystem 300, mit einem Wärmequelleinlass 320 und einem Wärmequellauslass 310, wobei das Wärmequellsystem 300 insbesondere ein Solesystem sein kann, welches Wärmeenergie Q_{Q} aus dem Erdreich aufnimmt oder ein Luftsystem, welches Wärmeenergie Q_{Q} aus der Umgebungsluft aufnimmt und an das Dampfkompressionssystem 200 abgibt oder eine beliebige andere Wärmequelle,
- einen Rekuperator als Beispiel eines optionalen internen Wärmeübertragers 250, welcher dazu bestimmt ist, innere Wärmeenergie Qᵢ zwischen dem vom Verflüssiger 220 zum Expansionsventil 230 strömenden Kältemittel auf das vom Verdampfer 240 zum Verdichter 210 strömende Kältemittel zu übertragen und
- ein Kältemittel, insbesondere ein Kältemittelgemisch aus wenigsten zwei Stoffen oder zwei Kältemitteln welches in einer Strömungsrichtung S_{HD} und S_{ND} durch den Dampfkompressionskreis 200 strömt, wobei im Dampfkompressionskreislauf 200 Kältemitteldampf durch den Verdichter 210 auf einen Hochdruck HD gebracht wird und zu einem Verflüssiger 220 geführt ist, wobei ein Hochdruckpfad mit der Hochdruckströmungsrichtung S_{HD} vom Verdichter 210 bis zum Expansionsventil 230 gebildet ist. Nach dem Expansionsventil 230 bis zum Verdichter 210 ist ein Niederdruckpfad mit einer Niederdruckströmungsrichtung S_{ND} des Kältemittels gebildet, in dem der Verdampfer 240 liegt.

Die folgend aufgelisteten Aktoren sind vorteilhaft zumindest teilweise mit dem Regler über eine Datenverbindung 510, die per Kabel, Funk oder andere Technologien erfolgen kann, verbunden: Verdichter 210, Heizmediumpumpe 410, Solepumpe 330, Expansionsventil 230, Verdichtereintrittstemperatursensor 501, Niederdrucksensor 502, Hochdrucksensor 503 Heißgastemperatursensor 504, Rekuperatoreintrittstemperatursensor 505 Rekuperatoraustrittstemperatursensor 506und/oder Verdampferaustrittstemperatursensor 508. Zusätzlich oder alternativ kann ein in der Fig. 1 nicht gezeigter Verdampfereintrittstemperatursensor die Temperatur am Verdampfereinlass 241 bestimmen.

In dem in Fig. 1 gezeigten Beispiel ist die Wärmepumpe 100 als Sole-Wärmepumpe gezeigt. Natürlich sind analoge Betrachtungen und Vorteile mit Luft-/Wasser-Wärmepumpen erreichbar. Insbesondere bei Luft-Wärmepumpen ist anstelle des Solekreises mit Solepumpe 330 ein Ventilator/Lüfter als Wärmequelle angeordnet.

Der Verdichter 210 dient zur Kompression des überhitzten Kältemittels von einem Eintrittsanschluss 211 auf einen Verdichteraustrittsdruck P_{Va} bei einer Verdichteraustrittstemperatur entsprechend der Heißgastemperatur am Verdichteraustritt 212. Der Verdichter 210 enthält üblicher Weise eine Antriebseinheit mit einem Elektromotor, eine Kompressionseinheit und vorteilhaft kann der Elektromotor drehzahlvariabel betrieben werden. Die Kompressionseinheit kann als Rollkolbeneinheit, Scrolleinheit oder anders ausgeführt sein. Am Verdichteraustritt 212 ist das komprimierte überhitzte Kältemittel beim Verdichteraustrittsdruck P_{Va} auf einer höheren Drucklage, insbesondere einem Hochdruck HD, als am Eintrittsanschluss 211 mit einem Verdichtereintrittsdruck P_{Ve}, insbesondere einem Niederdruck ND, bei einer Verdichteter Eintrittstemperatur T_{VE}, was den Zustand der Kältemitteltemperatur am Eintrittsanschluss 211 bei Eintritt in eine Kompressionskammer beschreibt.

Im Verflüssiger 220 erfolgt die Übertragung von Wärmeenergie Q_{H} vom Kältemittel des Dampfkompressionssystem 200 an ein Heizmedium des Wärmesenkensystems 400. Zunächst findet im Verflüssigter 220 die Enthitzung des Kältemittels statt, wobei überhitzter Kältemitteldampf durch eine Temperaturreduzierung einen Teil seiner Wärmeenergie an das Heizmedium des Wärmesenkensystems 400 überträgt.

Nach der Enthitzung des Kältemitteldampfes erfolgt vorteilhaft im Verflüssiger 220 eine weitere Wärmeübertragung Q_{H} durch Kondensation des Kältemittels beim Phasenübergang von der Gasphase des Kältemittels auf die Flüssigphase des Kältemittels. Dabei wird weitere Wärme Q_{H} vom Kältemittel aus dem Dampfkompressionssystem 200 an das Heizmedium des Wärmesenkensystems 400 übertragen.

Der sich im Verflüssiger 220 einstellende Hochdruck HD des Kältemittels korrespondiert im Betrieb des Verdichters 210 in etwa mit einem Kondensationsdruck des Kältemittels bei einer Heizmediumtemperatur Tws im Wärmesenkensystem.

Das Heizmedium, insbesondere Wasser, wird mittels einer Heizmediumpumpe 410 durch das Wärmesenkensystem 400 in einer Richtung SW durch den Verflüssiger 220 gefördert, dabei wird die Wärmeenergie Q_{H} vom Kältemittel auf das Heizmedium übertragen.

Im nachfolgenden Sammler 260 wird aus dem Verflüssiger 220 austretendes Kältemittel gespeichert, welches abhängig vom Betriebspunkt des Dampfkompressionskreises 200 nicht in das zirkulierende Kältemittel eingespeist werden soll. Wird aus dem Verflüssiger 220 mehr Kältemittel eingespeist, als durch das Expansionsventil 230 weitergeleitet wird, füllt sich der Sammler 260, anderenfalls wird er leerer oder entleert.

Im nachfolgenden Rekuperator 250, der auch als interner Wärmeübertrager bezeichnet werden kann, wird interne Wärmeenergie Qᵢ vom unter dem Hochdruck HD stehenden Kältemittel, welches vom Verflüssiger 220 zum Expansionsventil 230 in einer Hochdruck-Strömungsrichtung S_{HD} strömt, auf das unter dem Niederdruck ND strömende Kältemittel übertragen, welches vom Verdampfer zum Verdichter in einer Niederdruckströmungsrichtung S_{ND} strömt, übertragen. Dabei wird das vom Verflüssiger zum Expansionsventil 230 strömende Kältemittel in vorteilhafter Weise unterkühlt.

Zunächst strömt das Kältemittel durch einen Expansionsventileintritt 231 in das Expansionsventil ein. Im Expansionsventil 230 erfolgt eine Drosselung des Kältemitteldruckes vom Hochdruck HD auf den Niederdruck ND, indem das Kältemittel vorteilhaft eine Düsenanordnung oder Drossel mit einem vorteilhaft variablem Öffnungsquerschnitt passiert, wobei der Niederdruck vorteilhaft in etwa ein Saugdruck des Verdichters 210 entspricht. Anstelle eines Expansionsventils 230 kann auch eine andere beliebige Druckminderungseinrichtung eingesetzt sein. Vorteilhaft sind Druckminderungsrohre, Turbinen oder andere Entspannungsvorrichtungen.

Ein Öffnungsgrad des Expansionsventils 230 wird durch einen Elektromotor, der üblicherweise als Schrittmotor ausgeführt ist eingestellt, welcher durch die Steuereinheit oder Regelung 500 gesteuert wird. Dabei wird der Niederdruck ND beim Expansionsventilaustritt 232 des Kältemittels aus dem Expansionsventil 230 so gesteuert, dass der sich einstellende Niederdruck ND des Kältemittels im Betrieb des Verdichters 210 in etwa mit dem Verdampfungsdruck des Kältemittels mit der Wärmequellenmedientemperatur T_{WQ} korrespondiert. Vorteilhaft wird die Verdampfungstemperatur des Kältemittels wenige Kelvin unterhalb der Wärmequellenmedientemperatur T_{WQ} liegen, damit die Temperaturdifferenz eine Wärmeübertragung treibt.

Im Verdampfer erfolgt eine Übertragung von Verdampfungswärmeenergie Qv vom Wärmequellenfluid des Wärmequellensystems 300, welches ein Solesystem, ein Erdwärmesystem zur Nutzung von Wärmeenergie Q_{Q} aus dem Erdreich, ein Luftsystem zur Nutzung von Energie Q_{Q} aus der Umgebungsluft oder eine andere Wärmequelle sein, die die Quellenergie Q_{Q} an das Dampfkompressionssystem 200 abgibt.

Das in den Verdampfer 240 einströmende Kältemittel reduziert beim Durchströmen des Verdampfers 240 durch Wärmeaufnahme Q_{Q} seinen Nassdampfanteil und verlässt den Verdampfer 240 vorteilhaft mit einem geringen Nassdampfanteil oder vorteilhaft auch als überhitztes gasförmiges Kältemittel. Das Wärmequellenmedium wird mittels einer Solepumpe 330 bei Sole - Wasser-Wärmepumpen oder einem Außenluftventilator bei Luft/Wasser-Wärmepumpen durch den Wärmequellenmedienpfad des Verdampfers 240 gefördert, wobei beim Durchströmen des Verdampfers dem Wärmequellenmedium die Wärmeenergie Q_{Q} entzogen wird.

Im Rekuperator 250 wird Wärmeenergie Qᵢ zwischen dem vom Verflüssiger 220 zum Expansionsventil 230 strömenden Kältemittel auf das vom Verdampfer 240 zum Verdichter 210 strömende Kältemittel übertragen, wobei das vom Verdampfer240 zum Verdichter 210 strömende Kältemittel insbesondere weiter überhitzt.

Dieses überhitzte Kältemittel, welches mit einer Überhitzungstemperatur T_{Ke} aus dem Rekuperator 250 austritt, wird zum Kältemitteleintrittsanschluss 211 des Verdichters 210 geleitet.

Der Rekuperator 250 ist im Dampfkompressionskreis 200 eingesetzt, um den Gesamt - Wirkungsgrad als Quotient aus abgegebener Heizleistung Q_{H} und aufgenommener elektrischer Leistung Pₑ zum Antrieb des Verdichtermotors zu erhöhen.

Zu diesem Zweck wird dem Kältemittel, welches im Verflüssiger 220 Wärmeenergie Q_{H} auf einem wärmesenkenseitigen Temperaturniveau an das Heizmedium abgibt, im Hochdruckpfad des Rekuperators 250 durch Unterkühlung weitere Wärmeenergie Qᵢ entzogen.

Der innere Energiezustand des Kältemittels beim Eintritt in den Verdampfer 240 ist durch diesen Wärmeentzug Qᵢ reduziert, sodass das Kältemittel bei gleichem Verdampfungstemperaturniveau mehr Wärmeenergie Q_{Q} aus der Wärmequelle 300 aufnehmen kann.

Anschließend wird dem Kältemittel, nach dem Verdampferaustritt 242 aus dem Verdampfer 240, im Niederdruckpfad bei Niederdruck ND und bei einer Niederdrucktemperatur entsprechend einer Verdampferaustrittstemperatur T_{Va} im Rekuperator 250 die im Hochdruckpfad entzogene Wärmeenergie Qᵢ wieder zugeführt. Die Zuführung der Energie bewirkt vorteilhat eine Reduzierung des Nassdampfanteils auf einen Zustand ohne Nassdampfanteil und dann erfolgt durch weitere Energiezuführung eine Überhitzung.

Des Weiteren sind zur Erfassung des Betriebszustandes des Dampfkompressionssystems 200 vorteilhaft folgende Sensoren angeordnet, mit denen insbesondere zur Absicherung und Optimierung der Betriebsbedingungen des Dampfkompressionssystems 200 insbesondere bei Betriebszustandsänderungen eine modellbasierte Vorsteuerung umgesetzt ist.

Einerseits erfolgt vorteilhaft mit Hilfe der durch Sensoren erfassten Prozesswerte eine Absicherungen bezüglich zulässiger Arbeitsbereiche der Komponenten wie insbesondere dem Verdichter 210, andererseits erfolgen basierend auf den Sensordaten modellbasierte Vorsteuerungen insbesondere einer Drehzahl des Verdichters 210 und/oder einem Ventilöffnungsgrad des Expansionsventils, so dass die Regler zur Ausregelung einer sich dennoch, durch die Vorsteuerung aber kleineren, Regelabweichung nur noch kleinere Korrekturen durchführen muss:
- Ein Hochdrucksensor 503 vorteilhaft zur Erfassung des Hochdrucks HD des Kältemittels am Verdichteraustritt 212 oder zwischen dem Verdichteraustritt 212 und dem Expansionsventileintritt 231,
- ein Heißgastemperatursensor 504 vorteilhaft zur Erfassung einer Heißgastemperatur T_{HG} des Kältemittels am Verdichteraustritt 212, oder im Kältekreisabschnitt zwischen dem Verdichteraustritt 212 und dem Verflüssigereintritt 221,
- ein Innentemperatursensor 506 vorteilhaft zur Erfassung der Innentemperatur Tₗₑ des Kältemittels zwischen dem hochdruckseitigem internen Rekuperatorauslass 252 des Kältemittels aus dem Rekuperator 250 und dem Expansionsventileitritt 231. Die Innentemperatur ist vorteilhaft auch als "Rekuperatoraustrittstemperatur Hochdruckpfad" benannt und
- vorteilhaft ein Rekuperatorinnentemperatursensor 505. Der Rekuperatorinnentemperatursensor 505 erfasst vorteilhaft Verflüssigeraustrittstemperatur T_{FA} des Kältemittel in der Strömungsrichtung am Verflüssigeraustritt oder dem hochdruckseitigen Rekuperatoreintritt und daher wird vorteilhaft die Verflüssigeraustrittstemperatur T_{FA} vom Rekuperatorinnentemperatursensor 505 gemessen.

Die folgenden Sensoren sind insbesondere für die Durchführung des erfindungsgemäßen Verfahrens vorteilhaft:
- Ein Niederdrucksensor 502 zur Erfassung des Niederdrucks ND des Kältemittels am Verdichtereintritt 211, oder zwischen dem Expansionsventil 230 und dem Verdichtereintritt 211,
- ein Verdampferaustrittstemperatursensor 508 zur Erfassung der Verdampferaustrittstemperatur T_{Va} des Kältemittels am Verdampferaustritt 242 oder zwischen dem Verdampferaustritt 242 und dem niederdruckseitigen Eintritt des Kältemittels in den Rekuperatoreinlass 251 des Rekuperators 250 und
- ein Niederdrucktemperatursensor 501 misst vorteilhaft eine Verdichtereintrittstemperatur oder dient vorteilhaft zur Erfassung der Kältemittelniederdrucktemperatur T_{ND} oder vorteilhaft einer Verdichtereintrittstemperatur T_{KE} am Verdichtereintritt 211, oder zwischen dem niederdruckseitigem Rekuperatorauslass 252 des Kältemittels aus dem Rekuperator 250 und dem Verdichtereintritt 211.

Die Prozessgröße, welche einen maßgeblichen Einfluss auf den Gesamt - Wirkungsgrad des Dampfkompressionskreises 200 als Quotient zwischen der vom Dampfkompressionskreis 200 übertragenen Heizleistung Q_{H} zu einer vom Verdichter 210 aufgenommenen elektrischen Leistung Pₑ hat, ist die Überhitzung des Kältemittels am Verdichtereintritt 211. Zur Einhaltung zulässiger Verdichter - Betriebsbedingungen werden vorteilhaft allerdings Beschränkungen bezüglich des erlaubten Überhitzungsbereiches des Kältemittels am Verdichtereintritt eingehalten. Zu niedrige Überhitzungen gefährden insbesondere die Schmiereigenschaften des Maschinenöls, zu hohe Überhitzungen bewirken insbesondere eine zu hohe Heißgastemperatur.

Die Überhitzung beschreibt die Temperaturdifferenz zwischen der erfassten Verdichtereintrittstemperatur T_{KE} des Kältemittels und der Verdampfungstemperatur des Kältemittels bei gesättigtem Dampf.

Die Verdichtereintrittsüberhitzung wird derart geregelt, dass kein Kondensat durch Taupunktunterschreitung des in der Umgebungsluft enthaltenden Wasserdampfanteils an Komponenten des Kältekreises insbesondere im Abschnitt zwischen Kältemittelaustritt des Rekuperators 252 und Verdichtereintritt 211 ausfällt. Der Kältekreisabschnitt zwischen Verdampferaustritt 242 und Rekuperatoreintritt 251 ist zwar üblicherweise kälter, weil dieser typischerweise nur ein kurzer Rohrabschnitt ist, ist eine bessere Isolierung im Vergleich zu dem Abschnitt zwischen Kältemittelaustritt des Rekuperators 252 und Verdichtereintritt 211 möglich. Beispielsweise sitzt an der Stelle des Verdichtereintritts 211 am Verdichter der Kältemittelabscheider, der geschützt werden soll. Dieser kann schlecht eingehaust werden, so dass hier die Temperatur so hochgehalten werden soll, dass nichts kondensiert. Die Problematik der Kondensation tritt auf der Hochdruckseite im Regelfall nicht auf. Auch die Passage zwischen hochdruckseitigem Rekuperatoraustritt 252 und Eintritt in das Expansionsventil 231 kühlt regelmäßig in Abhängigkeit des Betriebspunktes bei idealen Wärmeübertragungsbedingungen im Rekuperator 250 auf das Temperaturniveau des Kältemittels am Verdampferaustritt 242 ab. Da aber auch diese Passage typischerweise kurz ist und man kann sie sehr gut isolieren kann, ist auch dieser Abschnitt im Regelfall nicht problematisch. Es sollte jedoch beachtet werden, dass das Verfahren einen Kondensatabfall grundsätzlich über den gesamten Kreislauf der Wärmepumpe verhindern kann.

Wenn - zum Zwecke eines Zahlenbeispiels - ein Verdampfungstemperaturniveau von ca. -10°C angenommen wird und die Temperatur am Soleeintritt 330 bei etwa -10°C, am Soleaustritt 310 etwa -13°C und am Verdichtereintritt 5°C beträgt, beträft die Überhitzung 15K. Vorteilhaft sind bei vielen Anlagen Raumtemperatursensor und Raumfeuchtesensor, die eine genaue Bestimmung der Auskondensierungsbedingungen der Luft ermöglicht, bspw. liegt bei 21°C und 60% rel. Feuchte die Kondensationstemperatur im Bereich von 13°C. Unter diesen Bedingungen findet also, so lange die Rohrtemperatur über 13°C zuzüglich gegebenenfalls einen Puffer, bspw. 1K, keine Kondensation statt.

An dem selbstverständlich nicht einschränkenden Zahlenbeispiel festgehalten wird nun die Erzielung einer Überhitzung von 15K bei einer Verdichtereintrittstemperatur von 5°C erreicht. Diese Temperatur liegt unter den 13°C, die für die aktuellen Umgebungsbedingungen als Kondensationstemperatur des in der Umgebungsluft befindlichen Wasserdampfanteils bestimmt ist. Demnach findet Kondensation statt. Soll die Verdichtereintrittstemperatur wenigstens 14°C, d.h. Kondensationstemperatur plus Puffer, betragen, muss die Überhitzung um 9K größer werden, d.h. eine Überhitzung von 24K eingehalten werden.

Grenzwerte, insbesondere für die Überhitzung, legen arbeitspunktabhängig den zulässigen Überhitzungsbereich der Komponenten am Verdichtereintritt 211 fest. Weiterhin bestehen aber auch Abhängigkeiten zwischen der Verdichtereintrittsüberhitzung dT_{ÜE} und dem Gesamtwirkungsgrad des Dampfkompressionskreises 200 oder auch zwischen Verdichtereintrittsüberhitzung dTüε und einer Stabilität S eines Regelwertes R vorteilhaft bei der Ausregelung der Verdichtereintrittsüberhitzung.

Zur Berücksichtigung all dieser Anforderungen werden vorteilhaft in Abhängigkeit des Arbeitspunktes des Dampfkompressionskreises 200, die Wärmequellenmedientemperatur, die Heizmediumtemperatur, die Verdichterleistung Pₑ und Zielwerte Z oder der Zielwert Z für eine Berechnung der Verdichtereintrittsüberhitzung dTüε herangezogen. Alternativ oder zusätzlich kann aus den vom Arbeitspunkt abhängigen Kältekreis-Messgrößen wie Wärmequellenmedientemperatur, Heizmediumtemperatur, Verdichterleistung Pₑ und parametrierbaren, also an das Verhalten der jeweiligen Kältekreiskomponenten angepasste Koeffizienten eine Berechnung des Zielwertes Z als Vorgabewert für die Verdichtereintrittsüberhitzung dTüε durchgeführt werden. Im einfachsten Fall ist der Zielwert für die Verdichtereintrittsüberhitzung dTüε unabhängig von allen Betriebsbedingungen konstant, z.B. 10 Kelvin. Bei einer komplexeren Anpassung wird er als Funktion einer Arbeitspunktgröße, z.B. der Verdichterleistung Pₑ variiert oder bei noch komplexerer Anpassung variiert er als Funktion mehrerer Arbeitspunktgrößen.

Es wird eine Regelabweichung der Verdichtereintrittsüberhitzung dT_{ÜE} und eine Regelabweichung der Verdampferaustrittsüberhitzung dT_{ÜA} miteinander gewichtet kombiniert, woraus im Regler 500 eine Gesamtregelabweichung berechnet wird, welche zur Regelung des Dampfkompressionskreises 200 eingespeist wird. Vorteilhaft präziser werden zunächst die Regelabweichungen von der Verdichtereintrittsüberhitzung dT_{ÜE} und Verdampferaustrittsüberhitzung dT_{ÜA} durch die Bildung der Differenzen zwischen den jeweiligen Messwerten und Zielwerten gebildet.
- $\begin{matrix}Regelabweichung der Verdichtereintrittsüberhitzung {dT}_{ÜE} = Messwert Verdich - \\ tereintrittsüberhitzung - Zielwert Verdichtereintrittsüberhitzung {Z}_{TÜE}\end{matrix}$
- $\begin{matrix}Regelabweichung der Verdampferaustrittsüberhitzung {dT}_{ÜA} = Messwert Verdamp - \\ feraustrittsüberhitzung - Zielwert Verdampferaustrittsüberhitzung {Z}_{TÜA}\end{matrix}$

Dann wird vorteilhaft aus dem gewichteten Einfluss von der Regelabweichung der Verdichtereintrittsüberhitzung dTüε und dem gewichteten Einfluss der Regelabweichung der Verdampferaustrittsüberhitzung dT_{ÜA} im Regler 500 die Gesamtregelabweichung berechnet, welche zur Regelung des Dampfkompressionskreises 200 eingespeist wird.

Beim Dampfkompressionskreis 200 passiert das Kältemittel nach der Entspannung durch das Expansionsventil 230 zwei sequentiell angeordnete Wärmeübertrager, den Verdampfer 240 und den Rekuperator 250 in welchen dem Kältemittel Wärmeenergie Q_{Q} und Qᵢ zugeführt wird.

Im Verdampfer 250 wird dem Kältemittel Quellwärmeenergie Q_{Q} aus dem Wärmequellsystem 300 zugeführt. Das Temperaturniveau der zugeführten Quellwärme Q_{Q} ist auf einem Temperaturniveau der Wärmequelle, insbesondere wie des Erdreiches oder der Außenluft.

In dem in Kältemittel Hochdruck-Strömungsrichtung S_{HD} nachfolgenden Rekuperator 250 wird dem Kältemittel Wärmeenergie Qᵢ nach Verlassen des Verflüssigers 220 entzogen.

Das Temperaturniveau des Kältemittels am Austritt des Verflüssigers stellt sich in etwa auf Höhe der Rücklauftemperatur des Heizmediums ein.

Diese Verschaltung des Verdampfers 240 mit dem Rekuperator 250 in Reihe hat einen entscheidenden Einfluss auf die Übertragungsfunktion der Regelstrecke für die Regelung Verdichtereintrittsüberhitzung dTüε.

Der Regelwert R ist vorteilhaft die gewichtete Verknüpfung der Regelabweichung der Verdichtereintrittsüberhitzung dTüε mit der Regelabweichung der Verdampferaustrittsüberhitzung.

Aktor-Betriebszustandsgrößen mit einem Einfluss auf den Regelwert R, insbesondere der Verdichtereintrittsüberhitzung dTüε, sind im betreffenden Dampfkompressionskreis 200 die Verdichterdrehzahl und/oder den Öffnungsgrad des Expansionsventils 230, womit auch vorteilhaft der Niederdruck ND und das Verdampfungstemperaturniveau bestimmt sind.

Besonders vorteilhaft haben Aktoren Einfluss auf den Regelwert R, insbesondere auf die gewichtete Verknüpfung der Regelabweichung der Verdichtereintrittsüberhitzung mit der Regelabweichung der Verdampferaustrittsüberhitzung. Im betreffenden Dampfkompressionskreis 200 sind insbesondere der Verdichter 210 durch die Variation der Verdichterdrehzahl und das Expansionsventil 230 durch Beeinflussung des Öffnungsgrades solche Aktoren. Diese beiden Aktoren beeinflussen den Niederdruck ND und das Verdampfungstemperaturniveau.

Hierbei sind nicht alle Einflüsse gewünscht. So verändert beispielsweise eine Änderung der Verdichterdrehzahl zur Einregelung der gewünschten Heizleistung ohne weitere kompensatorische Änderungen des Öffnungsgrades des Expansionsventils den Regelwert R in unerwünschte Bereiche, sodass eine mit der Verdichterdrehzahländerung einhergehende modellbasiert unterstützte Öffnungsgradänderung des Expansionsventils zur Einregelung von R vorteilhaft, gegebenenfalls sogar erforderlich ist.

Vorteilhaft wird im Dampfkompressionskreis 200 die Verdichterdrehzahl so eingestellt, dass die vom Dampfkompressionskreis 200 an das Heizmedium übertragene Heizleistung QH dem angeforderten Zielwert Z entspricht. Zur Einhaltung dieser Vorgabe ist eine Beeinflussung der Verdichterdrehzahl zur Regelung der Verdichtereintrittsüberhitzung dT_{ÜE} vorteilhaft untergeordnet oder nicht angebracht.

Vorteilhaft wird der Öffnungsgrad des Expansionsventils 230 als Stellwert für die Regelung der Verdichtereintrittsüberhitzung dTüε verwendet. Der Einfluss des Öffnungsgrades des Expansionsventils 230 auf die Verdichtereintrittsüberhitzung dT_{ÜE} vollzieht sich wie folgt:
Das Expansionsventil 230 agiert als Düse mit elektromotorisch verstellbarem Düsenquerschnitt, bei welchem üblicherweise mittels eines Schrittmotor eine nadelförmige Düsennadel per Gewinde in einen Düsensitz gefahren wird.

Der Kältemitteldurchsatz durch das Expansionsventil ist bei Betrieb mit flüssigem Kältemittel am Expansionsventileintritt 231 in etwa proportional zur Quadratwurzel des Druckunterschiedes zwischen dem Expansionsventileintritt 231 und -austritt 232 multipliziert mit einem aktuellen relativen Wert des Düsenquerschnitts oder Öffnungsgrads und vorteilhaft einer vom Kältemittel - und einer Geometrie des Expansionsventils 230 abhängigen Konstante.

Da bei einer in einem Arbeitspunkt mit einer als konstant angenommenen Verdichterdrehzahl und einer als konstant angenommenen Heizmediumtemperatur Tws auch der korrespondierende Hochdruck HD des Kältemittels beim Eintritt in das Expansionsventil 230 als konstant angenommen werden kann, beeinflusst der Öffnungsgrad des Expansionsventil 230 maßgeblich nur den Niederdruck ND, also des Austrittsdruck aus dem Expansionsventil 230.

Wird der Öffnungsgrad des Expansionsventils 230 verringert, so passiert weniger Kältemittel bei konstantem Hochdruck HD und zunächst noch konstantem Niederdruck ND das Expansionsventil 230. Da der Verdichter 210 aber weiterhin zunächst den gleichen Kältemittelmassenstrom fördert, wird in Hochdruck-Strömungsrichtung S_{HD} durch das Expansionsventil 230 weniger Kältemittel zugeführt, als vom Verdichter 210 abgesaugt wird.

Da es sich bei Kältemitteldampf um ein kompressibles Medium handelt, sinkt dann der Niederdruck ND auf der Niederdruckseite des Dampfkompressionskreises 200. Bei sinkendem Niederdruck ND sinkt in etwa proportional der Massenstrom von Kältemittel durch den Verdichter 210, da dessen Förderleistung sich angenähert als Rauminhalt / Zeit beschreiben lässt, bedingt durch insbesondere die Kolbenhübe, und es stellt sich ein entsprechend reduzierter Niederdruckwert ND ein, bei welchem der durch das Expansionsventil 230 zugeführte Kältemittelmassenstrom gleich dem vom Verdichter 210 abgeführten Kältemittelmassenstrom ist.

Wird der Öffnungsgrad des Expansionsventils 230 vergrößert, so passiert mehr Kältemittel bei konstantem Hochdruck HD und zunächst noch konstantem Niederdruck ND das Expansionsventil 230. Da der Verdichter 210 aber weiterhin zunächst den gleichen Kältemittelmassenstrom fördert, wird der Niederdruckseite ND des Kältekreises durch das Expansionsventil 230 mehr Kältemittel zugeführt, als vom Verdichter 210 abgesaugt wird. Da es sich beim Kältemitteldampf um ein kompressibles Medium handelt, steigt der Niederdruck ND auf der Niederdruckseite des Dampfkompressionskreises 200. Bei steigendem Niederdruck ND steigt die Massenstromförderleistung des Verdichters 210 in etwa proportional, da dessen Förderleistung sich angenähert als Rauminhalt / Zeit beschreiben lässt, und es stellt sich ein entsprechend erhöhter Niederdruck ND ein, bei welchem der durch das Expansionsventil 230 zugeführte Kältemittelmassenstrom gleich dem vom Verdichter 210 abgeführte Kältemittelmassenstrom ist.

Der Niederdruck ND wiederum beeinflusst maßgeblich die Wärmeübertragung zwischen Wärmequellenmedium und Kältemittel im Verdampfer 240. Der Wärmestrom Q_{Q} aus dem Wärmequellsystem 300 wird zwischen dem Wärmequellmedium und dem Kältemittel mit unterschiedlicher Temperatur übertragen, wobei der Wärmestrom Q_{Q} dabei abhängig vom der Temperaturdifferenz zwischen dem Wärmequellmedium und dem Kältemittel und dem Wärmeübergangswiderstand einer Wärmeübertragungsschicht des Verdampfers 240 ist.

Der Wärmeübergangswiderstand zwischen Wärmequellenmedienpfad des Verdampfers und Kältemittelpfad des Verdampfers ist in einem jeweiligen Dampfkompressionskreis 200 als in etwa konstant anzunehmen. Daher ist die Größe der Wärmeübertragungsleistung im Verdampfer 240 maßgeblich abhängig vom Integral der Temperaturdifferenzen aller Flächenelemente der Wärmeübertragungsschicht.

Um ein hinreichendes Maß von Wärmeenergie Q_{Q} vom Wärmequellesystem 300 an das Kältemittel übertragen zu können, muss sichergestellt sein, dass die Temperatur des Wärmequellenmediums in möglichst allen Flächenelementen der Übertragungsschicht des Wärmeübertragers, hier des Verdampfers 240, größer ist als die Temperatur des Kältemittels am jeweiligen Flächenelement ist.

Ist der Aggregatzustand des Kältemittels beim Durchströmen des Verdampfers 240 gesättigter Dampf, so stellt sich eine Kältemitteltemperatur ein, welche durch die Sättigungsdampfkennlinie als Stoffeigenschaft des Kältemittels eine Funktion des Niederdrucks ND des Kältemittels ist. Somit lässt sich durch eine Steuerung des Niederdruckes ND oder auch eines Verdampfungsdruckes indirekt eine Steuerung der Verdampfungstemperatur des Kältemittels beim Durchströmen des Rekuperators 250 steuern.

Die Wärmeenergie Q_{Q}, welche vom Wärmequellensystem an das den Verdampfer 240 durchströmende Kältemittel übertragen wird, bewirkt eine Aggregatzustandsbeeinflussung des Kältemittels.

Der Nassdampfanteil im gesättigten Kältemitteldampf nimmt bei konstantem Niederdruck bei Wärmeübertragung an das Kältemittel ab. Bei einer unvollständigen Verdampfung ist der Nassdampfanteil und damit auch der innere Energiezustand des Kältemittels beim Austritt aus dem Wärmeübertrager eine Funktion vom:
- Nassdampfanteil bei Eintritt in den Verdampfer 240,
- Kältemittelmassenstrom,
- Übertragener Wärmeleistung Q_{Q}, und von einer
- Enthalpiedifferenz im Nassdampfgebiet beim jeweiligen Niederdruck ND, welche das Kältemittel als Stoffkonstante als Funktion des Drucks aufweist.

Zur vollständigen Verdampfung erfolgt eine zusätzliche Energiezuführung im Rekuperator 250, um das Kältemittel über den Zustand gesättigten Dampfes hinaus zu überhitzen.

Mit dem Verfahren wird bei gegebenen Betriebsbedingungen des Dampfkompressionskreises 200 in Abhängigkeit der Stellgröße "Öffnungsgrad Expansionsventil 230" ein korrespondierender Kältemittelzustand beim Austritt aus dem Verdampfers 240 eingestellt.

Im eingeschwungenen Zustand ergibt sich hinsichtlich einer Regeltreckensteilheit der "isolierten" Regelstrecke "Verdampfer 240" ein Regelstreckenverhalten mit moderater Steilheit. Das Regelstreckenverhalten ist insbesondere gekennzeichnet durch Regelstreckenausgangswertes Verdampferaustrittsüberhitzung als Funktion des Regelstreckeneingangswertes Expansionsventilöffnungsgrad.

Vorteilhaft wird ein Kältemittel, insbesondere als Kältemittel ein Kältemittelgemisch verwendet, welches einen "Temperaturglide" aufweist, insbesondere wird vorteilhaft R454C verwendet. Vorteilhaft wird bei einem Kältemittelgemisch mit einem Temperaturglide, sich bei einer relativen Öffnungsgradänderung des Stellorgans Expansionsventil von 1 % rel. am Austritt des Kältemittels aus dem Verdampfer üblicherweise eine Überhitzungsänderung von etwa kleiner 1 K eingestellt.

Die Einstellung dieses Zustandes erfolgt vorteilhaft auch durch eine regelungstechnische Beeinflussung wenigstens einer oder mehrerer der verschiedenen folgenden Zeitkonstanten; die letztendlich die Prozessgröße Kältemittelüberhitzung am Verdampferaustritt 242 beeinflussen:
- Eine erste Zeitkonstante bewirkt vorteilhaft eine Verzögerung der mechanischen Öffnungsgradänderung des Expansionsventils 230 durch die Begrenzung der Verfahrgeschwindigkeit durch den Regler 500, der Regelwert R wird in dieser ersten Zeitkonstante Z in der Verfahrgeschwindigkeit durch einen Bremswert reduziert. Der Bremswert kann beispielsweise die reglertechnische Zykluszeit, in welcher ein Verfahrschritt des Expansionsventils 230 gesteuert wird, umfassen.
- Eine zweite Zeitkonstante wirkt durch den Regler 500 vorgegeben vorteilhaft auf eine verzögerte Einstellung eines korrespondierenden Niederdruckes bei Öffnungsgradänderungen des Expansionsventils 230 aufgrund der Kompressibilität des Kältemitteldampfes bei Niederdruck ND im Niederdruckpfad.
- Eine dritte Zeitkonstante ist vorteilhaft eine thermische Zeitkonstante der Wärmeübertragungsschicht des Verdampfers 240, wobei eine Änderung des Verdampfungsdruckes und damit der Verdampfungstemperatur eine verzögerte Temperaturänderung der Wärmeübertragungsschicht des Verdampfers, welcher oft mehrere Kilogramm Metall hat und des Wärmequellenmediums.
- Eine vierte Zeitkonstante ergibt sich vorteilhaft aus verzögerten Aggregatzustandsänderungen des Kältemittels bei Verdampfungstemperaturänderungen.
- Eine fünfte Zeitkonstante ergibt sich vorteilhaft aus dem Transport des Kältemittels durch den Verdampfer 240 mit einer endlichen Strömungsgeschwindigkeit.

Es stellt sich also vorteilhaft nach Änderung der Stellgröße "Öffnungsgrad des Expansionsventils 230" eine Verzögerung der korrespondierenden Kältemittelzustandsänderung beim Austritt aus dem Verdampferaustritt 242 ein und eine Gesamtzeitkonstante Z_{ges} liegt arbeitspunktabhängig vorteilhaft im Bereich von 30 Sekunden bis etwa 5 Minuten.

Nach Durchströmung des Verdampfers 240 tritt das Kältemittel bei Niederdruck ND in den Niederdruckpfad des Rekuperators 250 ein.

Der Aggregatzustand des Kältemittels beim Einströmen in den Rekuperators 250 ist in einem üblichen Betriebsfall, also vorteilhaft entweder gesättigter Dampf mit einem geringem Dampfanteil zwischen 0 bis 20 % oder insbesondere auch vorteilhaft auch bereits überhitztes Kältemittel.

Bei vorteilhaft gesättigtem Dampf stellt sich eine Kältemitteltemperatur ein, welche durch die Sättigungsdampfkennlinie des Kältemittels eine Funktion des Kältemitteldruckes ist. Bei Eintritt von überhitztem Kältemittel wird die Kältemitteltemperatur maximal eine Größe annehmen, welche der Eintrittstemperatur des Wärmequellenmediums entspricht. In diesem Fall entspricht die Größe vorzugsweise der Eintrittstemperatur des Kältemittels in den Hochdruckpfad des Rekuperators 250, also die Temperatur des Kältemittels nach Austritt aus dem Verflüssiger 220.

Um ein hinreichendes Maß von Wärmeenergie vom Kältemittel des hochdruckseitigen Kältemittelpfad an das Kältemittel des niederdruckseitigen Kältemittelpfad im Rekuperator 250 übertragen zu können, muss sichergestellt sein, dass die Temperatur des Kältemittels des hochdruckseitigen Kältemittelpfads auf Hochdruck HD in möglichst allen Flächenelementen der Übertragungsschicht des Rekuperators 250 größer als die Temperatur des Kältemittels des niederdruckseitigen Kältemittelpfades bei Niederdruck ND am jeweiligen Flächenelement ist.

Die korrespondierenden Temperaturen des Heizsystems 400 des Dampfkompressionssystems 200 sind in einem Heizfall höher als die korrespondierenden Temperaturen der Wärmequelle wie dem Erdreich oder der Außenluft.

Die Wärmeenergie Qᵢ, welche vom Kältemittel bei Hochdruck HD des hochdruckseitigen Kältemittelpfads an das Kältemittel bei Niederdruck im niederdruckseitigen Kältemittelpfad des Rekuperators 250 übertragen wird, bewirkt eine Aggregatzustandsbeeinflussung des Kältemittels auf der Niederdruckseite. Der Nassdampfanteil des den Rekuperator 250 niederdruckseitig bei Niederdruck ND durchströmenden Kältemittels nimmt bei einer Wärmeübertragung an das Kältemittel ab und nach einer vollständigen Verdampfung erfolgt vorteilhaft eine Überhitzung des Kältemittels.

Der innere Energiezustand des Kältemittels, beim Austritt aus dem niederdruckseitigen Pfad des Rekuperators, wird vorteilhaft abhängig von einem oder mehreren der folgenden Faktoren beeinflusst. Hierbei sollte beachtet werden, dass die Energiezustandsänderung ausschließlich auf physikalischen Abhängigkeiten beruht, wobei der Regler die Steuerung der Aktoren beeinflusst, was dann natürlich auch die physikalischen Größen wie den Kältemittelmassenstrom beeinflusst:
- Nassdampfanteil bei Eintritt in den Rekuperator 250,
- Kältemittelmassenstrom,
- übertragene Wärmeleistung Qᵢ, womit vorteilhaft abhängig von der Temperaturdifferenz zwischen der Temperatur des Kältemittels bei Hochdruck HD im hochdruckseitigen Kältemittelpfad und der Temperatur des Kältemittels des niederdruckseitigen Kältemittelpfades bei Niederdruck ND geregelt wird, und/oder
- eine Enthalpiedifferenz im Nassdampfgebiet beim jeweiligen Niederdruck ND.

Vorteilhaft wird somit bewirkt, dass sich in Abhängigkeit der gegebenen Betriebsbedingungen des Dampfkompressionskreises 200 sowie in Abhängigkeit der Stellgröße "Öffnungsgrad Expansionsventil 230" ein korrespondierender Kältemittelzustand beim Austritt 252 aus dem Rekuperator 250 beim Niederdruck ND einstellt.

Im eingeschwungenen Zustand ergibt sich hinsichtlich Regelstreckensteilheit der "isolierten" Regelstrecke beim Niederdruck ND des Kältemittels im niederdruckseitiger Pfad des Rekuperators 250 ein Regelstreckenverhalten mit hoher Steilheit, bei in etwa gleichbleibendem inneren Energiezustand des Kältemittels beim Eintritt 251 in den niederdruckseitigen ND Pfad des Rekuperators 250. Mit einer insbesondere relativen Öffnungsgradänderung des Expansionsventil von 1 % wird eine Überhitzungsänderung am Austritt des Kältemittels aus dem Verdampfer 230 von vorteilhaft etwa 10 K oder auch über 10 K eingestellt.

Gegenüber dem Rekuperator 250 erfolgt vorteilhaft eine wesentlich höhere Wärmeübertragung im Verdampfer 240 zwischen dem Quellmedium und dem Kältemittel im Verdampfer 240.

So wird im Verdampfer 240 eine wesentlich höhere Wärmeübertragung als im Rekuperator 250 eingestellt, da der Umgebung mittels Verdampfer 240 eine wesentlich größere Energie entzogen werden soll, als sie nur im Rekuperator 250 innerhalb des Kältekreises zu übertragen. Die treibende Temperaturdifferenz beträgt beispielsweise im Rekuperator zwischen 20 K bis 60 K, während diese im Verdampfer lediglich zwischen 3 K bis 10 K beträgt. Um die gewünschten Energien trotz unterschiedlicher treibender Temperaturdifferenzen übertragen zu können, wird beispielsweise die Austauscherfläche des Verdampfers ca. 5 bis 20 mal größer ausgelegt als die des Rekuperators 250.

Die Einstellung dieses Zustandes erfolgt hierbei vorteilhaft unter Verwendung wenigstens einer der folgenden Zeitkonstanten Z:
- Mit einer elften Zeitkonstante Z₁₁ wird vorteilhaft eine Verzögerung der mechanischen Öffnungsgradänderung des Expansionsventils 230 durch die Begrenzung einer Verfahrgeschwindigkeit vorgegeben.
- Eine zwölfte Zeitkonstante Z₁₂ wirkt vorteilhaft auf die verzögerte Einstellung eines korrespondierenden Niederdruckes ND bei Öffnungsgradänderungen des Expansionsventils 230 aufgrund der Kompressibilität des Kältemitteldampfes im Niederdruckpfad ND.
- Eine 13. Zeitkonstante Z₁₃ ist eine thermische Zeitkonstante der Wärmeübertragungsschicht des Verdampfers. Somit bewirkt eine Änderung des Verdampfungsdruckes und damit der Verdampfungstemperatur eine verzögerte Temperaturänderung der Wärmeübertrageschicht, welche oft mehrere Kilogramm Metall beinhaltet, und des Kältemittels im Niederdruckpfad des Verdampfers 240.
- Eine 14. Zeitkonstante Z₁₄ wird vorteilhaft aus verzögerten Aggregatzustandsänderungen des Kältemittels bei Verdampfungstemperaturänderungen ermittelt oder vorgegeben.
- Eine 15. Zeitkonstante Z₁₅ ergibt sich vorteilhaft aus dem Transport des Kältemittels durch den Verdampfer 240 mit einer endlichen Strömungsgeschwindigkeit und wird berücksichtigt.

Der niederdruckseitige Kältemittelpfad des Rekuperators 250 wird aus dem Verdampferaustritt 242 des Verdampfers 240 gespeist. Der innere Energiezustand des Kältemittels wird auch hier bereits durch zumindest zwei Zeitkonstanten Z, Z₁₁, Z₁₂, Z₁₃, Z₁₄, Z₁₅, Z_{ges} nach Änderung der Stellgröße "Öffnungsgrad Expansionsventil" verzögert.

Nach Änderung der Stellgröße "Öffnungsgrad Expansionsventil 230" stellt sich dann eine weitere Verzögerung der korrespondierenden Kältemittelzustandsänderung durch das Zeitverhalten des Rekuperators 250 beim Austritt aus dem niederdruckseitigen Kältemittelpfad des Rekuperators 250 ein.

Das Zeitverhalten des Rekuperators 250 lässt sich vorteilhaft als Rekuperatorgesamt - Zeitkonstante Z_{ges} abhängig vom jeweiligen Arbeitspunkt des Dampfkompressionskreises im Bereich zwischen in etwa 1 Minuten bis 30 Minuten berücksichtigen.

Es erfolgt vorteilhaft eine gewichtete Kombination Verdichtereintrittsüberhitzung dTüε und der der Verdampferaustrittsüberhitzung dT_{ÜA}, indem insbesondere mittels einer gewichteten Kombination der Regelabweichung der Verdichterüberhitzung und der Regelabweichung der Verdampferaustrittsüberhitzung dT_{ÜA} die Gesamtregelabweichung berechnet wird, welche im Regler 500 zur Regelung des Dampfkompressionskreises 200 eingespeist wird.

Die Verdichtereintrittsüberhitzung dTüε wird vorteilhaft als Haupt - Regelgröße verwendet und die korrespondierenden Signalflüsse und Signalverarbeitungen erfolgt insbesondere in den folgenden Verfahrensschritten:
Schritt 1: Zunächst werden die Prozessgrößen Verdichtereintrittsüberhitzung dT_{ÜE} vorteilhaft als Hauptregelgröße und die Verdampferaustrittsüberhitzung dT_{ÜA} vorteilhaft als Hilfsgröße in einem ersten Verfahrensschritt messtechnisch erfasst.

Dazu wird jeweils eine Verdampfungstemperatur des Kältemittels am jeweiligen Erfassungspunkt entweder
- direkt messtechnisch ermittelt, mit einem Temperatursensor, welcher so positioniert ist, dass er eine der Kältemitteltemperatur im Nassdampfgebiet entsprechende Temperatur erfasst oder
- indirekt messtechnisch ermittelt, mit einem Drucksensor, welcher einen Kältemitteldruck des im Nassdampfgebiet verdampfenden Kältemittels erfasst und aus der kältemittelspezifischen Abhängigkeit zwischen Druck und Temperatur im Nassdampfgebiet dann die Verdampfungstemperatur berechnet wird.

Des Weiteren wird am jeweiligen dem Überhitzungsmesspunkt, insbesondere am Verdampferausgang 242 und/oder am Verdichtereingang 211 zugeordneten Temperaturen der Kältemitteltemperatur mittels Temperatursensoren 501, 508 erfasst. Es wird dann die Temperaturdifferenz des Kältemittels am jeweiligen Messpunkt und der Verdampfungstemperatur berechnet und dieser Temperaturdifferenzwert entspricht dann der jeweiligen Überhitzung des Kältemittels am Messpunkt.

Ausgangsgrößen der Berechnung in Schritt 1 sind dann die Verdichtereintrittsüberhitzung dTüε und die Verdampferaustrittsüberhitzung dT_{ÜA}.

Schritt 2: Die Prozessgrößen Verdichtereintrittsüberhitzung dTüε und Verdampferaustrittsüberhitzung dT_{ÜA} werden zur Bildung zugeordneter Regelabweichungen mit jeweils zugeordneten Sollwerten in einem zweiten Schritt vorteilhaft verrechnet:
Der Sollwert für die Verdichtereintrittsüberhitzung dTüε wird vorteilhaft zur Sicherstellung des zulässigen Verdichtersbetriebsbereiches und eines möglichst hohen Wirkungsgrades des Kältekreises im Bereich zwischen ca. 5 K bis 20 K variiert.

Der Sollwert für die Verdampferaustrittsüberhitzung dT_{ÜA} am Verdampferaustritt 242 wird dann in Abhängigkeit der Kältekreis-Betriebsart und des Kältekreis-Arbeitspunktes so variiert, dass die Verdampferüberhitzung im eingeschwungenen Regelfall in etwa dem sich einstellenden Prozesswert der Verdampferaustrittsüberhitzung dT_{ÜA} entspricht. Dieser Sollwert für die Verdampferaustrittsüberhitzung dT_{ÜA} kann modellbasiert in Abhängigkeit von einer Betriebsart oder einem Arbeitspunkt abhängig von der Verdampfungstemperatur, der Kondensationstemperatur, der Verdichterleistung, einem Sollwert der Verdichtereintrittsüberhitzung dTüε am Verdampferaustritt 242 und/oder von Komponenteneigenschaften vorberechnet werden und adaptiv korrigiert werden.

Es wird dann die Regelabweichung der Verdichtereintrittsüberhitzung dT_{ÜE} berechnet, indem vom Prozesswert der Verdichtereintrittsüberhitzung dT_{ÜE} der Sollwert der Verdichtereintrittsüberhitzung dTüε subtrahiert wird.

Es wird dann die Regelabweichung der Verdampferaustrittsüberhitzung dT_{ÜA} berechnet, indem vom Prozesswert der Verdampferaustrittsüberhitzung dT_{ÜA} der Sollwert der Verdampferaustrittsüberhitzung dT_{ÜA} subtrahiert wird.

Schritt 3: In einem dritten Verfahrensschritt werden die Regelabweichung der Verdichtereintrittsüberhitzung dT_{ÜE} und die Regelabweichung der Verdampferaustrittsüberhitzung dT_{ÜA} vorteilhaft zu einer Gesamtregelabweichung-Überhitzung kombiniert.

Die Kombination erfolgt insbesondere mittels einer gewichteten Addition der Einzel - Regelabweichungen.

Der Gewichtungseinfluss ist ein Maß für die anteilige Kombination der Einzel - Regelabweichungen und kann im Extremfall die ausschließliche Einbeziehung nur einer Einzel - Regelabweichung, aber üblicherweise die gewichtete Einbeziehung beider Einzel - Regelabweichungen bewirken.

Vorteilhaft wird der Gewichtungseinfluss als Wert zwischen 0 bis 1, also 0 bis 100 % veranschlagt und dieser Wert wird auf den Grad der Einbeziehung der Regelabweichung der Verdichtereintrittsüberhitzung dT_{ÜE} in die Gesamt - Regelabweichung einbezogen, womit sich für die Berechnung der Gesamt - Regelabweichung folgende Abhängigkeit ergibt: $\begin{matrix}Gesamt - Regelabweichung Überhitzung = \\ \left(Gewichtungseinfluss*Regelabweichung Verdichtereintrittsüberhitzung\right) + \\ \left(\left(1-Gewichtungseinfluss\right)*Regelabweichung Verdampferaustrittsüberhitzung\right)\end{matrix}$

Der Wert des Gewichtungseinfluss kann vorteilhaft von der Betriebsart und/oder dem Arbeitspunkt der Wärmepumpe 100 abhängig variiert werden:
- Beim Betriebsartübergang zwischen Betriebsart = Betrieb mit ausgeschaltetem Verdichter 210 und Betriebsart = Betrieb mit eingeschaltetem Verdichter 210 im Heizbetrieb wird aufgrund der dynamischen Prozesswerteänderungen beim Anfahren des Dampfkompressionssystems 200 vorteilhaft ausschließlich zunächst die Regelabweichung Verdampferaustrittsüberhitzung dT_{ÜA} in die Gesamt - Regelabweichung einbezogen, insbesondere ist der Wert eines Gewichtungseinflusses dann zunächst = 0 oder ein Wert vorteilhaft unter 20 %.
- Nach einer Stabilisierungsphase des Dampfkompressionssystems 200 ist es vorteilhaft, nicht spontan auf den für den Regelbetrieb ausgelegten Wert des Gewichtungseinflusses umzuschalten, sondern den Übergang rampenförmig zu gestalten. In diesem Fall ist es vorteilhaft, dass der Wert vom Gewichtungseinfluss vom Startwert = 0, oder einem Wert insbesondere unter 20%, vorteilhaft rampenförmig auf den vorgesehenen Zielwert angehoben werden. Hiermit wird insbesondere eine Werteunstetigkeit bei einem spontanen Umschalten vermieden und somit Regelschwingungen vermieden.
- Der Zielwert des Gewichtungseinflusses wird vorteilhaft an die jeweilige Betriebsart und den Arbeitspunkt angepasst. Betriebspunkte, welche sich durch erhöhte Schwingneigung auszeichnen bedürfen vorteilhaft einer geringeren Gewichtung der Regelabweichung der Verdichtereintrittsüberhitzung dT_{ÜE}, insbesondere wird hiermit ein regeltechnisch kritisches Signalverhalten der Verdichtereintrittsüberhitzung dTüε aufgrund der gegenüber der Verdampferaustrittsüberhitzung dT_{ÜA} grö-ßeren Signalverzögerung und größeren Streckensteilheit eine Schwingneigung vermieden.

Schritt 4: In einem vierten Verfahrensschritt wird die berechnete Gesamt - Regelabweichung der Überhitzung dann im Regler 500 verarbeitet, welcher die korrespondierenden Aktoren des Kältekreises, insbesondere das Expansionsventil 230 mit dem stellbarem Öffnungsgrad und/oder den Verdichter 210 mit stellbarer Verdichterdrehzahl, so steuert, dass sich im eingeregelten Fall eine Regelabweichung der Überhitzung gleich möglichst etwa 0 Kelvin einstellt.

Dabei kann ein P, I, PI, PID - Regler eingesetzt werden, wobei die Regelanteile an die jeweilige Betriebsart und den Arbeitspunkt vorteilhaft dynamisch angepasst werden.

Demnach kann bei Kältekreisen mit internem Wärmeübertrager, in diesem Beispiel dem Rekuperator 250, zwischen dem Kältemittelfad für unterkühltes Kältemittel nach Austritt aus dem wärmesenkenseitigen Wärmeübertrager, hier dem Verflüssiger220, und dem Kältemittelpfad nach Austritt aus dem wärmequellenseitigen Wärmeübertrager, hier dem Verdampfer 210, und dem Verdichtereintritt 211, zur Regelung der Überhitzung des Kältemittels anteilig die Verdichtereintrittsüberhitzung T_{ÜE} als auch anteilig die Verdampferaustrittsüberhitzung T_{ÜA} einbezogen werden.

In diesem idealisierten Fall wäre auch die aus den Einzel - Regelabweichungen verknüpfte Gesamt - Regelabweichung gleich Null, jedoch wird bedingt durch Komponenten - oder Ausregelungs - Toleranzen dieser Fall kaum auftreten.

Üblicherweise wir sich ein eingeschwungener Regelbetrieb einfinden, bei welchem aber die Einzel - Regelabweichungen zwar jeweils ungleich Null sind, aber die verknüpfte Gesamt - Regelabweichung gleich Null ist. In diesem Fall ist dann die Ist - Überhitzung Verdichtereintritt nicht die Soll - Überhitzung Verdichtereintritt, also wird der Kältekreis nicht im optimalen Arbeitspunkt betrieben.

Wenn im optimalen Arbeitspunkt für die Verdichtereintrittsüberhitzung (Istwert Verdichtereintrittsüberhitzung gleich Sollwert Verdichtereintrittsüberhitzung) der Sollwert für die Verdampferaustrittsüberhitzung so adaptiert würde, dass dieser gleich dem aktuellen Istwert der Verdampferaustrittsüberhitzung entspräche, würde die Regelung ohne Regelabweichung bezüglich der jeweiligen Überhitzungswerte einschwingen und im optimalen Arbeitspunkt betrieben werden.

Dies wird erfindungsgemäß durch die durchgeführte Korrektur des Sollwerts für die Verdampferaustrittsüberhitzung umgesetzt. Als Eingangsgröße für die Korrektur wird die Regelabweichung Überhitzung Verdichtereintritt, also die Differenz zwischen Soll-Überhitzung Verdichtereintritt und Ist-Überhitzung Verdichtereintritt, verwendet. Mit Hilfe einer Adaptionszeitkonstante als Parameter wird eine Kompensationsvariable Temperaturdifferenzadaption berechnet, indem der Wert der Adaptionszeitkonstante mit Hilfe einer Zeitfunktion den inversen Wert der Regelabweichung Überhitzung Verdichtereintritt annimmt. Anders ausgedrückt, die Adaptionszeitkonstante bestimmt zusammen mit der Zeitfunktion die Dauer, binnen welcher die Temperaturdifferenzadaptation der Regelabweichung nachfolgt. Auch andere Formen der Filterung rascher Änderungen der Regelabweichung, beispielsweise Tiefpassfilter, sind vorstellbar.

Die Notwendigkeit der Adaption bzw. Korrektur ergibt sich beispielsweise aus Toleranzen der Nassdampfkennlinie des Kältemittels.

Fig. 3 zeigt schematisch und exemplarisch drei Nassdampfkennlinien 1010, 1020 und 1030 für unterschiedliche Mischungsverhältnisse von Kältemittelkomponenten, in diesem Beispiel von R32 und R1234yf. Die Nassdampfkennlinie 1020 entspricht in diesem Beispiel der Nassdampfkennlinie von R454C. Für die Nassdampfkennlinie 1010 ist gegenüber R454C der Anteil von R32 abgesenkt, während er für die Nassdampfkennlinie 1030 erhöht ist. Bei den drei Nassdampfkennlinien 1010, 1020 und 1030 handelt es sich also um typische Gemischwerte, die ausgehend von einer Befüllung einer Kompressionskälteanlage aus einem Behältnis mit R454C erhalten werden.

Es kann gesehen werden, dass die Taupunkttemperatur in Abhängigkeit des Druckes für niedrigere Anteile von R32, vgl. Nassdampfkennlinie 1010, höher liegt, als die Taupunkttemperatur für höhere Anteile von R32, vgl. Nassdampfkennlinie 1020, 1030. Erfindungsgemäß können diese Toleranzen der Nassdampfkennlinien durch die Korrektur und Einbeziehung des Korrekturwertes kompensiert werden.

Die Berechnung der Temperaturdifferenzadaption kann in zwei aufeinanderfolgenden Schritten erfolgen. In einem ersten Schritt wird unter Einbeziehung des im letzten Schleifendurchlauf berechneten Wertes der Temperaturdifferenz Korrektur Verdampferausgangsüberhitzungssollwert zunächst ein unbegrenzter neuer Wert von Temperaturdifferenz Adaption Verdampferausgangsüberhitzungssollwert (unbegrenzt) berechnet, im zweiten Schritt wird dieser Wert auf die parametrierbare Bereichsgrenze begrenzt und dann als neu berechneter Prozesswert weiterverarbeitet. Die Temperaturdifferenz Adaption Verdampferausgangsüberhitzungssollwert wird vorzugsweise derart adaptiert, dass sie in einer festgelegten Zeit, genannt Adaptionszeitkonstante Verdampferausgangsüberhitzungssollwert, den Wert der Regelabweichung der Überhitzung am Verdichtereintritt annehmen würde.

Anschließend wird der Bereich der Temperaturdifferenz Korrektur Verdampferausgangsüberhitzungssollwert auf den mit einem Adaptionsbereichsparameter eingestellten Bereich begrenzt, indem der zuvor berechnete Wert auf den Bereich +/- Adaptionsbereichsparameter (in Kelvin) begrenzt wird.

Fig. 4 zeigt schematisch und exemplarisch einen Verlauf 2010 der Regelabweichung der Verdichtereintrittsüberhitzung und einen Verlauf 2020 der sich als Folge der Regelabweichung einstellenden Korrektur des Verdampferausgangsüberhitzungssollwerts über die Zeit in Minuten auf der horizontalen Achse.

In den ersten beispielhaft vier Minuten liegt keine Regelabweichung der Verdichtereintrittsüberhitzung vor, so dass sich auch keine Korrektur bzw. Adaption ergibt. In einem Zeitbereich 2030 liegt eine Regelabweichung von 0,5 K vor. So lange die Regelabweichung bei + 0,5 K verbleibt, steigt die Adaption bzw. Korrektur in die Gegenrichtung an. Zu einem Zeitpunkt 2040 erreicht die Korrektur einen beispielhaften bei -1 K gezeigten Maximalwert, auf den sie beschränkt bleibt, obwohl die Regelabweichung besteht.

In einem Zeitbereich 2050 liegt nun eine in die Gegenrichtung ausgeschlagene Regelabweichung vor. Der Wert der Adaption erhöht sich sukzessive, um der Regelabweichung entgegenzuwirken. Die Steigung der Adaption 2020 in dem Zeitbereich 2050 ist größer als die Steigung in dem Zeitbereich 2030, da die Steigung vorzugsweise proportional zu dem Wert der Regelabweichung gewählt wird. Nach einem Absinken in einem Zeitbereich 2060 bleibt die Korrektur in einem Zeitbereich 2070 konstant, da die Regelabweichung in diesem Zeitbereich Null beträgt.

Bei Mehrstoff - Kältemitteln mit "Temperaturgleit", beispielsweise R454C, sind auf die Taupunkttemperatur bezogene Überhitzungen auch im negativen Bereich möglich, in Betriebspunkten, bei denen noch nicht alle Kältemittelbestandteile vollständig verdampft sind.

## Patentansprüche

1. Verfahren zum Regeln einer Kompressionskälteanlage (200), insbesondere einer Wärmepumpe (100), in welcher
- ein gasförmiges Kältemittel von einem mittels eines Reglers (500) gesteuerten Verdichter (210) von einem Niederdruck (ND) auf einen Hochdruck (HD) verdichtet wird,
- das Kältemittel durch einen Verflüssiger (220) getrieben wird, in dem es eine Heizwärme (Qₕ) an ein in einem Wärmesenkensystem (400) befindliches Heizmedium abgibt,
- eine innere Wärme (Qᵢ) des Kältemittels in einem Rekuperator (250) beim unter dem Hochdruck (HD) vom Verflüssiger (220) zum Expansionsventil (230) strömenden Kältemittel mit dem unter Niederdruck (ND) vom Verdampfer (240) zum Verdichter (210) strömenden Kältemittel ausgetauscht wird,
- das Kältemittel in einer Hochdruckströmungsrichtung (S_{HD}) zu einem von dem Regler (500) gesteuerten Expansionsventil (230) geführt ist, in dem das Kältemittel vom Hochdruck (HD) auf den Niederdruck (ND) abhängig von einem Regelwert (R) geregelt entspannt wird, wobei
- das auf dem Niederdruck ND befindliche Kältemittel in dem Verdampfer (240) bei Aufnahme von Quellwärme Q_{Q} verdampft,
enthaltend die Verfahrensschritte:
- Bestimmen eines Zielwertes (Z_{ÜA}) der Verdampferaustrittsüberhitzung (T_{ÜA}) und eines Zielwertes (Z_{ÜE}) der Verdichtereintrittsüberhitzung (T_{ÜE}),
- Berechnen eines Korrekturwertes basierend auf einer Regelabweichung der Verdichtereintrittsüberhitzung (T_{ÜE}) zu dem Zielwert (Z_{ÜE}) der Verdichtereintrittsüberhitzung (Tüε),
- Korrigieren des Zielwertes (Z_{ÜA}) der Verdampferaustrittsüberhitzung (T_{ÜA}) mit dem berechneten Korrekturwert,
- Berechnen eines Regelwertes (R) nach einer Inbetriebnahmephase der Kompressionskälteanlage (200) abhängig von dem Zielwert (Z_{ÜA}) der Verdampferaustrittsüberhitzung (T_{ÜA}) und dem Zielwert (Z_{ÜE}) der Verdichtereintrittsüberhitzung (T_{ÜE}), und
- Regeln des Expansionsventils (230) auf Basis des Regelwertes (R).

2. Verfahren nach Anspruch 1, wobei der Korrekturwert proportional zu einem Zeitintegral der Regelabweichung der Verdichtereintrittsüberhitzung (T_{ÜE}) zu dem Zielwert (Z_{ÜE}) der Verdichtereintrittsüberhitzung (T_{ÜE}) berechnet wird.

3. Verfahren nach Anspruch 2, wobei der Korrekturwert in diskreten Zeitschritten um einen proportionalen Anteil der Regelabweichung der Verdichtereintrittsüberhitzung (T_{ÜE}) korrigiert wird.

4. Verfahren nach einem der vorstehenden Ansprüche, wobei der Korrekturwert auf einen zulässigen Wertebereich begrenzt wird.

5. Verfahren nach einem der vorstehenden Ansprüche, wobei der Zielwert (Z_{ÜA}) der Verdampferaustrittsüberhitzung (T_{ÜA}) durch Addition des berechneten Korrekturwertes korrigiert wird.

6. Kompressionskälteanlage (200), insbesondere Wärmepumpe (100), mit
- einem Kältekreis mit Kältemittel,
- einem Verdichter (210),
- einem Verflüssiger (220),
- einem Verdampfer (240),
- einem Expansionsventil (230),
- einem internen Wärmeübertrager (250), genannt Rekuperator, und
- einem Regler (500),
wobei beim Betrieb der Kompressionskälteanlage (200)
- gasförmiges Kältemittel von dem mittels des Reglers (500) gesteuerten Verdichter (210) von einem Niederdruck (ND) auf einen Hochdruck (HD) verdichtet wird,
- das Kältemittel durch den Verflüssiger (220) getrieben wird, wobei der Verflüssiger (220) dazu ausgebildet ist, dass das Kältemittel in dem Verflüssiger (220) eine Heizwärme (Qₕ) an ein in einem Wärmesenkensystem (400) befindliches Heizmedium abgibt,
- eine innere Wärme (Qᵢ) des Kältemittels in einem Rekuperator (250) beim unter dem Hochdruck (HD) vom Verflüssiger (220) zum Expansionsventil (230) strömenden Kältemittel mit dem unter Niederdruck (ND) vom Verdampfer (240) zum Verdichter (210) strömenden Kältemittel ausgetauscht wird,
- das Kältemittel in einer Hochdruckströmungsrichtung (S_{HD}) zu einem von dem Regler (500) gesteuerten Expansionsventil (230) geführt ist, in dem das Kältemittel vom Hochdruck (HD) auf den Niederdruck (ND) abhängig von einem Regelwert (R) geregelt entspannt wird, wobei
- das auf dem Niederdruck ND befindliche Kältemittel in dem Verdampfer (240) bei Aufnahme von Quellwärme Q_{Q} verdampft,
wobei der Regler (500) ausgebildet ist zum:
- Bestimmen eines Zielwertes (Z_{ÜA}) der Verdampferaustrittsüberhitzung (T_{ÜA}) und eines Zielwertes (Z_{ÜE}) der Verdichtereintrittsüberhitzung (T_{ÜE}),
- Berechnen eines Korrekturwertes basierend auf einer Regelabweichung der Verdichtereintrittsüberhitzung (T_{ÜE}) zu dem Zielwert (Z_{ÜE}) der Verdichtereintrittsüberhitzung (T_{ÜE}),
- Korrigieren des Zielwertes (Z_{ÜA}) der Verdampferaustrittsüberhitzung (T_{ÜA}) mit dem berechneten Korrekturwert,
- Berechnen eines Regelwertes (R) nach einer Inbetriebnahmephase der Kompressionskälteanlage (200) abhängig von dem Zielwert (Z_{ÜA}) der Verdampferaustrittsüberhitzung (T_{ÜA}) und dem Zielwert (Z_{ÜE}) der Verdichtereintrittsüberhitzung (Tüε), und
- Regeln des Expansionsventils (230) auf Basis des Regelwertes (R).

7. Kompressionskälteanlage (200) nach Anspruch 6, wobei das Kältemittel eine Mischung mehrerer Kältemittelkomponenten enthält.

8. Kompressionskälteanlage (200) nach Anspruch 7, wobei als Kältemittel eine Mischung enthaltend R32 und R1234yf, insbesondere R454C, verwendet wird.

## Claims

1. Method for controlling a compression refrigeration system (200), in particular a heat pump (100), in which
- a gaseous refrigerant is compressed from a low pressure (ND) to a high pressure (HD) by means of a compressor (210) controlled by a controller (500),
- the refrigerant is driven through a condenser (220), in which it transfers a heating energy (Qₕ) to a heating medium located in a heat sink system (400),
- an internal heat (Qᵢ) of the refrigerant is exchanged in a recuperator (250) while the refrigerant flows under high pressure (HD) from the condenser (220) to the expansion valve (230) with the refrigerant flowing under low pressure (ND) from the evaporator (240) to the compressor (210),
- the refrigerant is guided in a high pressure flow direction (S_{HD}) to an expansion valve (230) controlled by the controller (500), in which the refrigerant is expanded from the high pressure (HD) to the low pressure (ND) in a controlled manner depending on a control value (R), wherein
- the refrigerant at the low pressure ND evaporates in the evaporator (240) upon absorption of source heat Q_{Q},
including the method steps:
- determining a target value (Z_{ÜA}) of the evaporator discharge superheating (T_{ÜA}) and a target value (Z_{ÜE}) of the compressor intake superheating (T_{ÜE}),
- calculating a correction value based on a control deviation of the compressor intake superheating (T_{ÜE}) from the target value (Z_{ÜE}) of the compressor intake superheating (T_{ÜE}),
- correcting the target value (Z_{ÜA}) of the evaporator discharge superheating (T_{ÜA}) with the calculated correction value,
- calculating a control value (R) after a commissioning phase of the compression refrigeration system (200) depending on the target value (Z_{ÜA}) of the evaporator discharge superheating (T_{ÜA}) and the target value (Z_{ÜE}) of the compressor intake superheating (T_{ÜE}), and
- controlling the expansion valve (230) based on the control value (R).

2. Method according to claim 1, wherein the correction value is calculated in proportion to a time integral of the control deviation of the compressor intake superheating (T_{ÜE}) to the target value (Z_{ÜE}) of the compressor intake superheating (T_{ÜE}).

3. Method according to claim 2, wherein the correction value is corrected in discrete time steps by a proportional component of the control deviation of the compressor intake superheating (T_{ÜE}).

4. Method according to any one of the preceding claims, wherein the correction value is limited to a permissible value range.

5. Method according to one of the preceding claims, wherein the target value (Z_{ÜA}) of the evaporator discharge superheating (T_{ÜA}) is corrected by adding the calculated correction value.

6. Compression refrigeration system (200), in particular heat pump (100), with
- a refrigerant circuit with refrigerant,
- a compressor (210),
- a condenser (220),
- an evaporator (240),
- an expansion valve (230),
- an internal heat exchanger (250), referred to as a recuperator, and
- a controller (500),
wherein during operation of the compression refrigeration system (200)
- gaseous refrigerant is compressed from a low pressure (ND) to a high pressure (HD) by means of a compressor (210) controlled by the controller (500),
- the refrigerant is driven through the condenser (220), wherein the condenser (220) is configured such that the refrigerant in the condenser (220) transfers heating energy (Qₕ) to a heating medium located in a heat sink system (400),
- an internal heat (Qᵢ) of the refrigerant is exchanged in a recuperator (250) while the refrigerant flows under high pressure (HD) from the condenser (220) to the expansion valve (230) with the refrigerant flowing under low pressure (ND) from the evaporator (240) to the compressor (210),
- the refrigerant is guided in a high pressure flow direction (S_{HD}) to an expansion valve (230) controlled by the controller (500), in which the refrigerant is expanded from the high pressure (HD) to the low pressure (ND) in a controlled manner depending on a control value (R), wherein
- the refrigerant at the low pressure ND evaporates in the evaporator (240) upon absorption of source heat Q_{Q},
wherein the controller (500) is configured for:
- determining a target value (Z_{ÜA}) of the evaporator discharge superheating (T_{ÜA}) and a target value (Z_{ÜE}) of the compressor intake superheating (T_{ÜE}),
- calculating a correction value based on a control deviation of the compressor intake superheating (T_{ÜE}) from the target value (Z_{ÜE}) of the compressor intake superheating (T_{ÜE}),
- correcting the target value (Z_{ÜA}) of the evaporator discharge superheating (T_{ÜA}) with the calculated correction value,
- calculating a control value (R) after a commissioning phase of the compression refrigeration system (200) depending on the target value (Z_{ÜA}) of the evaporator discharge superheating (T_{ÜA}) and the target value (Z_{ÜE}) of the compressor intake superheating (T_{ÜE}), and
- controlling the expansion valve (230) based on the control value (R).

7. Compression refrigeration system (200) according to claim 6, wherein the refrigerant comprises a mixture of several refrigerant components.

8. Compression refrigeration system (200) according to claim 7, wherein a mixture containing R32 and R1234yf, in particular R454C, is used as the refrigerant.

## Revendications

1. Procédé de régulation d'une installation de réfrigération à compression (200), en particulier une pompe à chaleur (100), dans laquelle
- un fluide frigorigène à l'état gazeux est comprimé d'une basse pression (ND) à une haute pression (HD) par un compresseur (210) commandé par un régulateur (500),
- le fluide frigorigène traverse un condenseur (220) dans lequel il transfère de la chaleur de chauffage (Qₕ) à un fluide de chauffage se trouvant dans un système dissipateur de chaleur (400),
- une chaleur interne (Qᵢ) du fluide frigorigène est échangée dans un récupérateur (250) entre le fluide frigorigène circulant à haute pression (HD) depuis le condenseur (220) vers le détendeur (230) et le fluide frigorigène circulant à basse pression (ND) depuis l'évaporateur (240) vers le compresseur (210),
- le fluide frigorigène est guidé dans une direction d'écoulement à haute pression (S_{HD}) jusqu'à un détendeur (230) commandé par le régulateur (500) et dans lequel le fluide frigorigène est détendu de la haute pression (HD) à la basse pression (ND) de manière régulée en fonction d'une valeur de régulation (R), sachant que
- le fluide frigorigène à basse pression ND s'évapore dans l'évaporateur (240) en absorbant de la chaleur source Q_{Q},
comportant les étapes de procédé :
- détermination d'une valeur cible (Z_{ÜA}) de la surchauffe de sortie d'évaporateur (T_{ÜA}) et d'une valeur cible (Z_{ÜE}) de la surchauffe d'entrée de compresseur (T_{ÜE}),
- calcul d'une valeur de correction en fonction d'un écart de régulation entre la surchauffe d'entrée de compresseur (T_{ÜE}) et la valeur cible (Z_{ÜE}) de la surchauffe d'entrée de compresseur (T_{ÜE}),
- correction de la valeur cible (Z_{ÜA}) de la surchauffe de sortie d'évaporateur (T_{ÜA}) avec la valeur de correction calculée,
- calcul d'une valeur de régulation (R) après une phase de mise en service de l'installation de réfrigération à compression (200), en fonction de la valeur cible (Z_{ÜA}) de la surchauffe de sortie d'évaporateur (T_{ÜA}) et de la valeur cible (Z_{ÜE}) de la surchauffe d'entrée de compresseur (T_{ÜE}), et
- régulation du détendeur (230) en fonction de la valeur de régulation (R).

2. Procédé selon la revendication 1, dans lequel la valeur de correction est calculée proportionnellement à une intégrale dans le temps de l'écart de régulation entre la surchauffe d'entrée de compresseur (T_{ÜE}) et la valeur cible (Z_{ÜE}) de la surchauffe d'entrée de compresseur (T_{ÜE}).

3. Procédé selon la revendication 2, dans lequel la valeur de correction est corrigée en mettant en oeuvre une part proportionnelle de l'écart de régulation de la surchauffe d'entrée de compresseur (T_{ÜE}) par pas de temps discrets.

4. Procédé selon l'une des revendications précédentes, dans lequel la valeur de correction est limitée à une plage de valeurs autorisées.

5. Procédé selon l'une des revendications précédentes, dans lequel la valeur cible (Z_{ÜA}) de la surchauffe de sortie d'évaporateur (T_{ÜA}) est corrigée en ajoutant la valeur de correction calculée.

6. Installation de réfrigération à compression (200), en particulier pompe à chaleur (100), comportant
- un circuit frigorifique comportant du fluide frigorigène,
- un compresseur (210),
- un condenseur (220),
- un évaporateur (240),
- un détendeur (230),
- un échangeur de chaleur interne (250), dit récupérateur, et
- un régulateur (500),
dans laquelle, lors du fonctionnement de l'installation de réfrigération à compression (200),
- du fluide frigorigène à l'état gazeux est comprimé d'une basse pression (ND) à une haute pression (HD) par le compresseur (210) commandé par le régulateur (500),
- le fluide frigorigène traverse le condenseur (220), le condenseur (220) étant conçu de telle manière que le fluide frigorigène transfère, dans le condenseur (220), une chaleur de chauffage (Qₕ) à un fluide de chauffage se trouvant dans un système dissipateur de chaleur (400),
- une chaleur interne (Qᵢ) du fluide frigorigène est échangée dans un récupérateur (250) entre le fluide frigorigène circulant à haute pression (HD) depuis le condenseur (220) vers le détendeur (230) et le fluide frigorigène circulant à basse pression (ND) depuis l'évaporateur (240) vers le compresseur (210),
- le fluide frigorigène est guidé dans une direction d'écoulement à haute pression (S_{HD}) jusqu'à un détendeur (230) commandé par le régulateur (500) et dans lequel le fluide frigorigène est détendu de la haute pression (HD) à la basse pression (ND) de manière régulée en fonction d'une valeur de régulation (R), sachant que
- le fluide frigorigène à basse pression ND s'évapore dans l'évaporateur (240) en absorbant de la chaleur source Q_{Q},
le régulateur (500) étant conçu pour :
- déterminer une valeur cible (Z_{ÜA}) de la surchauffe de sortie d'évaporateur (T_{ÜA}) et une valeur cible (Z_{ÜE}) de la surchauffe d'entrée de compresseur (T_{ÜE}),
- calculer une valeur de correction en fonction d'un écart de régulation entre la surchauffe d'entrée de compresseur (T_{ÜE}) et la valeur cible (Z_{ÜE}) de la surchauffe d'entrée de compresseur (T_{ÜE}),
- corriger la valeur cible (Z_{ÜA}) de la surchauffe de sortie d'évaporateur (T_{ÜA}) avec la valeur de correction calculée,
- calculer une valeur de régulation (R) après une phase de mise en service de l'installation de réfrigération à compression (200), en fonction de la valeur cible (Z_{ÜA}) de la surchauffe de sortie d'évaporateur (T_{ÜA}) et de la valeur cible (Z_{ÜE}) de la surchauffe d'entrée de compresseur (T_{ÜE}), et
- réguler le détendeur (230) en fonction de la valeur de régulation (R).

7. Installation de réfrigération à compression (200) selon la revendication 6, dans laquelle le fluide frigorigène contient un mélange de plusieurs composants de fluide frigorigène.

8. Installation de réfrigération à compression (200) selon la revendication 7, dans laquelle un mélange contenant du R32 et du R1234yf, en particulier du R454C, est utilisé comme fluide frigorigène.
